# EUROPÄISCHE PATENTSCHRIFT

(11) **EP 2 740 836 B1**
(45) Veröffentlichungstag und Bekanntmachung des Hinweises auf die Patenterteilung: **19.12.2018**
(21) Anmeldenummer: 13182198.5
(22) Anmeldetag: 29.08.2013
(51) Int. Cl.: D06F 75/18, D06F 75/38

(54) **Dampfbügelvorrichtung, Dampfbügeleisen und Bügelstation**
Steam ironing device, steam iron and ironing station
Dispositif de repassage à vapeur, fer à repasser à vapeur et station de repassage

(30) Priorität: 30.08.2012 ES 201231348
(43) Veröffentlichungstag der Anmeldung: 11.06.2014
(73) Patentinhaber: BSH Hausgeräte GmbH, 81739 München (DE)
(72) Erfinder: Albandoz Ruiz de Ocenda, Carmelo, 01006 Vitoria (ES)

(56) Entgegenhaltungen:
- EP-A1- 1 801 282
- EP-A1- 2 703 552
- GB-A- 2 176 505
- JP-A- 2002 239 299
- US-A- 2 781 593
- US-A- 2 846 794

## Beschreibung

### Technisches Gebiet

Die Erfindung befindet sich auf dem Gebiet der Dampfbügelvorrichtungen, insbesondere des Dampfbügeleisens oder der Dampfbügelstation, die eine Bügelsohle, die Dampfaustrittsöffnungen aufweist, und eine Verdampfungskammer umfassen, die durch eine Sohlenplatte, die einen Teil der Bügelsohle bildet, eine Seitenwand und eine obere Platte umgrenzt ist, und in die wahlweise Dampf und/oder Verdampfungsflüssigkeit über mindestens eine erste Einführungsöffnung eingeführt werden können; wobei die Seitenwand in einem Stück mit der oberen Platte ausgeführt ist und eine Deckelbaugruppe bildet, und wobei sich der Umfang der Seitenwand, der sich näher an der Bügelsohle befindet, nach außerhalb der Verdampfungskammer erstreckt und eine Krempe bildet.

### Stand der Technik

Beispielsweise aus der der älteren EP 2 703 552 A1, der EP 1 801 282 A1 oder der US 2,781,593 A sind Dampfbügelvorrichtungen bekannt, insbesondere Dampfbügeleisen oder Dampfbügelstationen, die umfassen: eine Bügelsohle, die eine Sohlenplatte aufweist, die von Dampfaustrittsöffnungen durchquert ist; und ein Dampferzeugungssystem mit einer Verdampfungskammer, die in Verbindung mit den Dampfaustrittsöffnungen steht, die auf der Oberseite der Sohlenplatte eingerichtet ist, und in die wahlweise Verdampfungsflüssigkeit über eine Einführungsöffnung eingeführt werden kann.

Zur Vereinfachung der Konstruktion und zur Reduktion der Fertigungskosten ist die Sohlenplatte normalerweise mittels Aluminiumspritzguss in einem Stück ausgeführt. Bei den preiswerteren Dampfbügelvorrichtungen fungiert die Unterseite einer Sohlenplatte dieser Art direkt als Kontaktfläche für die Bügelwäsche. Tatsächlich kann die Unterseite der Sohlenplatte auch zur Verbesserung ihrer Gleiteigenschaften sowie des Aussehens spezialbeschichtet sein, oder es kann darauf zusätzlich eine dünne Metallplatte vorgesehen sein, auch wenn dies die Komplexität der Fertigung und die Herstellungskosten erhöht. Im Allgemeinen weist die Sohlenplatte in der Draufsicht ungefähr die Form eines gleichschenkligen Dreiecks auf. Die Verdampfungskammer ist durch eine Seitenwand und eine obere Wand eingeschlossen. Die Einführungsöffnung für die Verdampfungsflüssigkeit in die Verdampfungskammer befindet sich in der oberen Wand der Verdampfungskammer in einem vorderen, das heißt, zur Spitze weisenden Bereich der Sohlenplatte, gewöhnlich im vorderen Drittel der Sohlenplatte.

Die Dampfaustrittsöffnungen sind in diesen einfacheren Dampfbügelvorrichtungen hauptsächlich in einer Anordnung aus einer oder mehreren Reihen in Bogen- oder Hufeisenform in den seitlichen Bereichen der Sohlenplatte nahe der Seitenwand gestaltet.

Da die Sohlenplatte mittels Aluminiumspritzguss ausgeführt ist, ist es einfach, die Seitenwand vertikal von der Oberseite der Sohlenplatte ausgehend zu spritzen. Auf diese Weise kann die Sohlenplatte mit einer oberen Wand mit relativ einfacher Konstruktion aus Edelstahlblech geschlossen werden, die die Verdampfungskammer verschließt. Dann ist die Verdampfungskammer in ihrem Umfang durch die Seitenwand begrenzt, die sich vertikal von der Oberseite der Sohlenplatte erhebt, und darauf sitzt die obere Wand auf und ist entlang dem Verbindungsumfang mit einer Silikonschnur abgedichtet. Manchmal weist die Verbindung der oberen Wand mit der vertikalen Wand durch einen fehlerhaften Verschluss mit dem Silikon ein kleines Dampfleck auf, und der Dampf entweicht zum Inneren der Vorrichtung und erzeugt elektrische Ausfälle.

Im Dokument GB 2 176 505 A ist ein Dampfbügeleisen gezeigt, das eine Bügelsohle mit Dampfaustrittsöffnungen und eine Verdampfungskammer aufweist, in die das zu verdampfende Wasser eingeführt wird. Die Verdampfungskammer ist durch eine Sohlenplatte, die einen Teil der Bügelsohle bildet, eine Seitenwand und eine obere Platte begrenzt. Ein Teil der Seitenwand ist in einem Stück mit der oberen Platte ausgeführt und bildet eine Deckelbaugruppe. Mit dieser Gestaltung wird das Problem nicht gelöst, dass Dampfleckagen in das Innere der Vorrichtung eindringen und elektrische Ausfälle hervorrufen.

Außerdem befindet sich die vertikale Wand normalerweise so nah wie möglich am Umfang der Sohlenplatte, um eine geräumigere Verdampfungskammer zu ermöglichen.

Auf der Bügelsohle ist der Rest der Bestandteile des Bügeleisens befestigt und ist mit einem Kunststoffgehäuse abgedeckt, das sich in einer sicheren Konstruktion der Vorrichtung im Bereich nahe der Bügelsohle in einem Abstand von der Seitenwand der Verdampfungskammer fern halten muss, um den Kontakt zu vermeiden, da die hohen Temperaturen der Sohle das Gehäuse beschädigen könnten. Daher ist die Form des Gehäuses, und insbesondere die Ästhetik der Vorrichtung, durch die Form der Bügelsohle eingeschränkt.

Schließlich sei noch auf die aus US 2 846 794 A sowie die JP 2002 239299 A bekannten Dampfbügelvorrichtungen hingewiesen.

### Beschreibung der Erfindung

Das Ziel der Erfindung ist es, eine Dampfbügelvorrichtung mit einer konstruktiv sicheren Verdampfungskammer zur Verfügung zu stellen, die die elektrische Sicherheit der Vorrichtung erhöht.

Diese Aufgabe wird mittels einer Dampfbügelvorrichtung gemäß der Erfindung mit den Eigenschaften des Anspruchs 1 gelöst.

Eine erfindungsgemäße Dampfbügelvorrichtung, insbesondere eines Dampfbügeleisens oder einer Dampfbügelstation, die eine Bügelsohle, die Dampfaustrittsöffnungen aufweist, und eine Verdampfungskammer umfasst, die durch eine Sohlenplatte, die einen Teil der Bügelsohle bildet, eine Seitenwand und eine obere Platte umgrenzt ist, und in die wahlweise Dampf und/oder Verdampfungsflüssigkeit über mindestens eine erste Einführungsöffnung eingeführt werden können; wobei die Seitenwand in einem Stück mit der oberen Platte ausgeführt ist und eine Deckelbaugruppe bildet, und wobei sich der Umfang der Seitenwand, der sich näher an der Bügelsohle befindet, nach außerhalb der Verdampfungskammer erstreckt und eine Krempe bildet; zeichnet sich dadurch aus, dass die Bügelsohle mit einer Sohlenabdeckung verkleidet ist, die Dampfaustrittsmündungen aufweist; und dass zwischen der Bügelsohle und der Sohlenabdeckung eine zweite Dampfverteilungskammer ausgebildet ist, die mit den Dampfaustrittsmündungen und mit einer zweiten Einfüllöffnung verbunden ist.

Die Dampfbügelvorrichtung gemäß der Erfindung ist in bekannter Weise mit einem Behälter für Verdampfungsflüssigkeit, insbesondere Wasser, ausgestattet oder kann mit einem solchen verbunden werden. Außerdem weist diese auf: eine vorzugsweise elektrische Heizvorrichtung zum Heizen der Bügelsohle und/oder der Verdampfungskammer und/oder eines Dampfverteilungssystems; ein Bügeltemperatur-Einstellelement (optional); sowie ein Steuerelement zur optionalen Aktivierung und Deaktivierung des Dampferzeugungssystems, zum Beispiel in Form eines so genannten Dampfschalters.

Die durch die obere Wand, die Seitenwand und die Krempe gebildete Deckelbaugruppe ist vorzugsweise in einem Stück gestaltet, zum Beispiel als Metall-Spritzgusskonstruktion, vorzugsweise Aluminium. Der gebildete Hohlraum ist mittels der Sohlenplatte verschlossen, wodurch die Verdampfungskammer gebildet ist. Die Sohlenplatte kann auf ihrer Oberseite Innenwände enthalten, die sich zum Inneren der Verdampfungskammer erheben und die obere Wand berühren oder nicht und damit Unterkammern oder Wasserrückhaltewege umgrenzen, die vermeiden, dass Wasser aus der Kammer austritt, ohne verdampft zu sein. Die Außenfläche der Sohle kann außerdem beschichtet sein, oder auf ihr kann eine zusätzliche dünne Metallplatte vorgesehen sein. Die Beschichtung kann ein dünnes, auf eine Dicke unter 1 mm gewalztes Aluminiumblech sein, das an der Sohle befestigt ist, indem sein Umfang am Rand der Sohle umgebogen ist. Die Metallplatte kann ein Aluminiumblech von mehr als 1 mm, vorzugsweise mehr als 1,5 mm, besonders bevorzugt von mehr als 2 mm sein, die an der Sohle durch Verklebung mit Silikon oder Ähnlichem befestigt ist.

Da die Plattenstärke oder -dicke der Sohlenplatte, abhängig von der konstruktiven Ausführungsform, örtlich variieren kann, ist im Sinne der Erfindung "die Oberseite" der Sohlenplatte als diejenige obere Fläche oder das Niveau der Sohlenplatte zu verstehen, das sich nach oben blickend befindet, wobei sie dem Rest der Bügelvorrichtung zugewandt ist.

Dass sich der Umfang der Seitenwand nach außerhalb der Verdampfungskammer erstreckt und eine Krempe bildet, ist so zu verstehen, dass die Krempe einen Winkel von 90° oder weniger mit der Senkrechten an der Sohlenplatte nach außerhalb der Dampfkammer bildet.

Indem die Bügelsohle erfindungsgemäß mit einer Sohlenabdeckung mit Dampfaustrittsmündungen verkleidet ist, können diese direkt über die Sohlenplatte mit der Verdampfungskammer in Verbindung stehen.

Schließlich ist erfindungsgemäß vorgesehen, dass zwischen der Bügelsohle und der Sohlenabdeckung eine zweite Dampfverteilungskammer ausgebildet ist, die mit den Dampfaustrittsmündungen und mit einer zweiten Einfüllöffnung verbunden ist. In diesem Fall ist es besonders vorteilhaft, da es möglich ist, das einzurichten, was die "Super-Vapor"-Funktion genannt wird, da das Wasser nicht in die Verdampfungskammer eintritt, sondern direkt zur zweiten Verteilungskammer geleitet wird, die zumindest teilweise unterhalb des Heizelements verläuft. Auf diese Weise verdampft eine große Menge an Wasser in geringer Zeit.

Vorteilhafte Aus- und Weiterbildungen sind Gegenstand der abgängigen Ansprüche:
Vorzugsweise erstreckt sich die Krempe in der Ebene der Sohlenplatte als Teil der Bügelsohle. Vorzugsweise bildet die Krempe eine Bügelsohle mit größerer Fläche, obwohl sie, wenn der Winkel kleiner ist oder sie nach oben gekrümmt ist, eine Bügelsohle mit gekrümmten Rändern bilden kann.

Die Sohlenplatte sitzt auf dem Umfang der Seitenwand vorzugsweise so auf, dass sie die Verdampfungskammer verschließt, insbesondere dergestalt, dass sich die Deckelbaugruppe mit der Sohlenplatte durch einfachen Kontakt verbindet, aber es kann eine dichte Versiegelung mittels Silikon hergestellt sein. In dieser Gestaltung der Verdampfungskammer nach der Erfindung sind die Dampfverluste durch die Verbindungslinie zwischen der Deckelbaugruppe und der Sohlenplatte weniger relevant, da sie nicht zum Inneren der Vorrichtung gerichtet sind. Die dichte Versiegelung gegen Flüssigkeit und Dampf bzw. ein entsprechender Verschluss kann ein angeformter Bestandteil der Sohlenplatte sein. Natürlich sind auch getrennte oder zusätzliche Abdichtungselemente möglich, die direkt oder indirekt (zum Beispiel über ein Zwischenelement) mit der Sohlenplatte verbunden sein können. Der Verschluss bzw. das Abdichtungselement muss beständig gegen die Bügeltemperatur sein. Dies bedeutet, dass diese Elemente so temperaturbeständig gestaltet sein müssen, dass bei den Temperaturen, die beim Bügeln bzw. Dampfbügeln auftreten (im Allgemeinen ungefähr 70° C - 190° C, obwohl unter bestimmten Umständen auch bis zu 260° C), die Flüssigkeits- und Dampfdichtigkeit aufrecht erhalten ist. Als getrenntes oder zusätzliches Dichtungselement kann, zum Beispiel auch in Kombination mit anderen mechanischen Bauteilen, insbesondere eine gießbare, aushärtbare Dichtungsmasse, zum Beispiel eine Silikonmasse, verwendet werden. Natürlich ist die Erfindung nicht auf ein derartiges separates Dichtungselement beschränkt.

In einer weiteren Ausgestaltung kann ein Heizelement in der Deckelbaugruppe angeordnet sein. Das Heizelement ist vorzugsweise ein Röhrenwiderstand, der in die Deckelbaugruppe in einem Bereich nahe dem Umfang der Seitenwand eingebettet ist, wo er mit der Krempe verbunden ist. Auf diese Weise überträgt es die Wärme durch Kontakt mit der Sohlenplatte und erleichtert das Verdampfen der Bügelflüssigkeit.

In verschiedenen Ausführungsformen der Erfindung können die Dampfaustrittsöffnungen in der Sohlenplatte und/oder zwischen der Sohlenplatte und dem Umfang der Seitenwand und/oder in der Krempe angeordnet sein:
So kann erfindungsgemäß bevorzugt zwischen der Bügelsohle und der Sohlenabdeckung eine erste Dampfverteilungskammer ausgebildet sein, die mit den Dampfaustrittsmündungen und der Verdampfungskammer über die Dampfaustrittsöffnungen verbunden ist.

Und in einer weiteren Ausführungsform kann zwischen der Bügelsohle und der Sohlenabdeckung eine dritte Dampfverteilungskammer ausgebildet sein, die mit den Dampfaustrittsmündungen und mit einem Auslass der Verdampfungskammer verbunden ist. In dieser Ausführungsform weist die Verdampfungskammer keine Dampfaustrittsöffnungen auf, da der gesamte Dampf durch den Auslass austritt, und mit der Verteilungskammer verbunden ist, die sich unterhalb der Krempe und teilweise des Heizelements befindet.

In einer bevorzugten Ausgestaltung verläuft daher die Dampfverteilungskammer zumindest teilweise unterhalb des Heizelements.

In einer weiteren Ausgestaltung kann die Dampfverteilungskammer zumindest teilweise in der Krempe ausgebildet sein.

In einer vereinfachten Verbindungsform kann die Deckelbaugruppe an der Sohlenplatte, insbesondere mittels einer Schraubverbindung, befestigt sein.

In einer bevorzugten Form kann die Schraubverbindung mindestens eine Schraube aufweisen, die durch eine Durchgangsöffnung durch die Sohlenplatte geht und in die Innenseite der Deckelbaugruppe geschraubt ist, und/oder auch umgekehrt die Schraubverbindung mindestens eine Schraube aufweist, die ein in den Deckel gehendes Loch durchdringt und in die Oberseite der Sohlenplatte geschraubt ist. In die Verbindungslinie zwischen beiden kann Dichtungsmaterial eingefügt sein oder nicht.

In einer vereinfachten Ausführungsform sind die obere Platte, die Seitenwand und die Krempe einstückig mittels eines Aluminium-Spritzgussverfahrens ausgeführt, wodurch die Deckelbaugruppe in derselben Form ausgebildet ist, wie die Sohlenplatte ausgeführt ist, wodurch die unterschiedlichen Ausdehnungskoeffizienten vermieden sind, wenn sie aus verschiedenen Materialien wären.

Um der Konstruktion des Kunststoffgehäuses, das das Äußere der Bügelvorrichtung um den Bereich der Bügelsohle abdeckt, größere Flexibilität zu geben, ist es vorgesehen, dass zumindest das Innere oder die gesamte Seitenwand mindestens teilweise zum Inneren der Verdampfungskammer zumindest an einem Teil des Umfangs der Deckelbaugruppe geneigt ist, wodurch dem Äußeren der Seitenwand eine Gestaltung zweckmäßigerer Form gegeben werden kann, wie zum Beispiel gekrümmt oder eben, und dass das Gehäuse nahe zu ihr gestaltet werden kann, jedoch ohne sie zu berühren. Dies ergibt auch den Vorteil, über Dampfaustrittsöffnungen näher am Umfang der Sohlenplatte zu verfügen, da beim Verringern der Höhe der Deckelbaugruppe ohne Berühren des Kunststoffs des Gehäuses die Oberfläche der Verdampfungskammer auf der Sohlenplatte vergrößert werden kann, wodurch Dampf bis zu Stellen der Unterseite der Sohlenplatte gebracht werden kann, an die die Bügelvorrichtungen nach dem Stand der Technik nicht gelangen, und somit die Bügelqualität verbessert werden kann. Es ist zu erwähnen, dass eine Deckelbaugruppe mit einer geneigten Seitenwand wie diejenige nach der Erfindung durch das Aluminium-Spritzgusssystem sehr einfach herzustellen ist, da die Form keine komplizierten Schieber oder Spritzsysteme benötigt, die benötigt würden, wenn man beabsichtigte, diese geneigten Wände einstückig mit der Sohlenplatte zu fertigen.

Auch eine Aufgabe der Erfindung ist eine Dampfbügelvorrichtung bereitzustellen, insbesondere eines Dampfbügeleisens oder einer Dampfbügelstation, die eine mit einem Heizelement heizbare und mit einer Sohlenabdeckung, die Dampfaustrittsmündungen aufweist, verkleidete Bügelsohle umfasst, wobei zwischen der Bügelsohle und der Sohlenabdeckung eine vierte Dampfverteilungskammer ausgebildet ist, die mit den Dampfaustrittsmündungen verbunden ist, und wobei in die vierte Dampfverteilungskammer wahlweise Dampf und/oder Verdampfungsflüssigkeit über mindestens eine zweite Einführungsöffnung eingeführt werden können. In dieser Form kann eine Dampfverteilungs- und Erzeugungskammer mit einer besonders hohen Dampferzeugung in einfacher Form ausgeführt sein.

Die vorliegende Erfindung eignet sich insbesondere für ein Dampfbügeleisen oder eine Dampfbügelstation.

### Beschreibung der Zeichnung

Weitere Vorteile ergeben sich aus der folgenden Beschreibung der Figuren. In den Figuren ist ein Ausführungsbeispiel der Erfindung dargestellt. Die Figuren, die Beschreibung und die Ansprüche enthalten zahlreiche Eigenschaften in Kombination. Der Fachmann wird die Eigenschaften vorteilhaft auch einzeln betrachten und in anderen sinnvollen Kombinationen vereinen.

Darin zeigt:
- Fig. 1: eine Draufsicht der Unterseite einer Deckelbaugruppe einer Bügelsohle ohne Sohlenplatte,
- Fig. 2: eine Sohlenplatte, die die Deckelbaugruppe der Fig. 1 verschließt und so die Verdampfungskammer bildet,
- Fig. 3: eine Schnittansicht einer Bügelsohle gemäß den Figuren 1 und 2,
- Fig. 4: eine Schnittansicht einer weiteren Ausführungsform der Bügelsohle nach der Erfindung,
- Fig. 5: eine Draufsicht der Unterseite einer Deckelbaugruppe einer weiteren Bügelsohle ohne Sohlenplatte,
- Fig. 6: eine Sohlenplatte, die die Deckelbaugruppe der Fig. 5 verschließt und so die Verdampfungskammer bildet, und
- Fig. 7: eine Schnittansicht einer Bügelsohle gemäß den Figuren 5 und 6.

### Beschreibung der bevorzugten Ausführungsform

In Fig. 1 ist eine Draufsicht der Unterseite einer Deckelbaugruppe 12 einer Bügelsohle 4 gezeigt. Die Deckelbaugruppe 12 ist aus Aluminiumguss ausgeführt, in den das rohrförmige, U-förmige Heizelement 22 eingebettet ist, das zum Inneren der Dampfbügelvorrichtung weist. Das Innere der Vorrichtung ist durch ein Gehäuse (in den Figuren nicht gezeigt) eingeschlossen, das einen Griff aufweist, mit dem der Benutzer die Vorrichtung bedienen kann, indem er sie auf der zu bügelnden Kleidung oder dem Wäschestück verschiebt. In den Dampfbügelvorrichtungen von Typ Dampfbügeleisen befindet sich im Inneren der Wassertank, der oberhalb der Bügelsohle angeordnet ist und der Verdampfungskammer 10 Dampfflüssigkeit W durch eine erste Einführungsöffnung 14a zuführt, die in der oberen Platte 15 der Kammer 10 vorhanden ist.

Die obere Platte 15 ist mit der Krempe 20 in einer anderen Ebene über die Seitenwand 13 an deren Umfang 13a verbunden. Die Verdampfungskammer ist mit einer Sohlenplatte 2 wie derjenigen der Fig. 2 verschlossen. Sie können mittels einer Schraubverbindung 19 mit einer Schraube verbunden sein, die durch ein Durchgangsloch 17 in der oberen Platte 15 geht und in die Oberseite 2a der Sohlenplatte 2 geschraubt ist, wie in Fig. 3 zu sehen, oder die Sohlenplatte kann auch an die Deckelbaugruppe 12 mit einem temperaturfesten Klebstoff, wie etwa Silikon, angeklebt sein, oder beide Formen gleichzeitig.

In der Ausführungsform der Figuren 1 bis 3 ist die durch die Deckelbaugruppe 12 mit der Sohlenplatte 2, die die Verdampfungskammer 10 verschließt, gebildete Bügelsohle 4 durch eine Sohlenabdeckung 24 verkleidet und vorzugsweise mit ihr mit temperaturfestem Klebstoff verbunden. In dieser Ausführungsform weist die Bügelsohle zwei Dampfverteilungskammern 28b und 28c auf. Eine davon, die dritte Dampfverteilungskammer, in die der Dampf von der Verdampfungskammer 10 gelangt, befindet sich auf der Unterseite der Krempe 20 der Bügelsohle 4 und ist durch die Sohlenabdeckung 24 abgedeckt. Die Verdampfungskammer 10 weist eine erste Einführungsöffnung 14a, durch die die Verdampfungsflüssigkeit oder der Dampf W eintritt, und einen Auslass 30 auf, durch den der Dampf durch eine Leitung (nicht gezeigt) austritt, die der gestrichelten Linie der Fig. 3 folgt und durch eine Dampfaustrittsöffnung 6 mit der dritten Dampfverteilungskammer 28c verbunden ist. Der Dampf verlässt die dritte Dampfverteilungskammer 28c durch die Dampfaustrittsmündungen 26, die die Sohlenabdeckung durchqueren.

Die andere Kammer, die zweite Dampfverteilungskammer 28b, ist in die Oberseite 2b der Sohlenplatte 2 vertieft und durch Verschließen gegen die Unterseite der Deckelbaugruppe 12 kanalisiert. In diese Kammer wird Verdampfungsflüssigkeit W durch die zweite Einführungsöffnung 14b über die Deckelbaugruppe 12 eingeführt, die direkt in die Verteilungskammer 28b mündet. Diese Kammer verläuft durch den Umfang der Sohlenplatte 2 gerade unterhalb des Heizelements 22 bis zur Dampfaustrittsöffnung 6 der Sohlenplatte 2, wo sich die Dampfaustrittsmündungen 26 befinden. Mit dieser zweiten Dampfverteilungskammer 28b kann ein besonders großer Dampfstrom in kurzem Zeitraum erzeugt werden. In derselben Form wie die zweite Kammer in die Oberseite der Sohlenplatte vertieft und durch die Unterseite der Deckelbaugruppe kanalisiert ist, könnte sie entgegengesetzt sein, das heißt, in die Unterseite der Deckelbaugruppe vertieft und durch die Oberseite der Sohlenplatte kanalisiert sein.

Eine andere Form, diesen Dampfstrom in ähnlicher Form zu erzeugen, ist in den Figuren 5 bis 7 gezeigt, wo die vierte Dampfverteilungskammer 28d in die Unterseite der Deckelbaugruppe 12 vertieft und auf dieselbe Weise wie in der vorherigen Ausführungsform durch die Sohlenabdeckung 24 abgedeckt und kanalisiert ist und unterhalb des Heizelements 22 bis zu den Dampfaustrittsmündungen 26 verläuft. Zu ihr gelangt die Verdampfungsflüssigkeit oder der Dampf W direkt durch die zweite Einführungsöffnung 14b, die im Unterschied zur vorherigen Ausführungsform direkt mit der vierten Dampfkammer 28d verbunden ist.

In Fig. 4 ist eine weitere Bügelsohle 4 nach der Erfindung in der Schnittansicht dargestellt, bei der die obere Platte 15 mit der Krempe 20 in einer anderen Ebene über die Seitenwand 13 an deren Umfang 13a verbunden ist. Die Verdampfungskammer ist mit einer Sohlenplatte 2 verschlossen; sie können mittels einer Schraubverbindung 19 mit einer Schraube verbunden sein, die durch ein Durchgangsloch 121 in der Sohlenplatte 2 geht und in die Oberseite der oberen Platte 15 der Verdampfungskammer 10 geschraubt ist. In der Ausführungsform der Fig. 4 ist die durch die Deckelbaugruppe 12 mit der Sohlenplatte 2, die die Verdampfungskammer 10 verschließt, gebildete Bügelsohle 4 durch eine Sohlenabdeckung 24 verkleidet und vorzugsweise mit temperaturfestem Klebstoff mit ihr verbunden. In dieser Ausführungsform weist die Bügelsohle eine Dampfverteilungskammer 28a auf. Die Verdampfungskammer 10 weist eine erste Einführungsöffnung 14a, durch die die Verdampfungsflüssigkeit oder der Dampf W eintritt, und mehrere Dampfaustrittsöffnungen 6 in Form von Kanälen auf, die zwischen der Sohlenplatte 2 und der Deckelbaugruppe 12 gerade unterhalb des Heizelements 22 ausgebildet sind und durch die der Dampf bis zur ersten Dampfverteilungskammer 28a steigt. Die Kammer 28a verläuft zum hinteren Teil der Bügelsohle 2 unterhalb des Heizelements, und von ihr verzweigen sich Kanäle, die den Dampf zu Dampfaustrittsmündungen 26 bringen, die die Sohlenabdeckung durchqueren. Diese Gestaltung der Bügelsohle muss nicht unbedingt mit der Sohlenabdeckung verkleidet sein, da die Dampfaustrittsöffnungen 6 den Dampf korrekt durch die Bügelsohle verteilen können.

In jeder der Ausführungsformen kann die Verdampfungskammer 10 Innenwände 18 aufweisen, um die Verdampfungsflüssigkeit und/oder den Dampf durch das Innere der Kammer zu leiten und sein Verdampfen zu erleichtern.

Jede der Dampfverteilungskammern 28a, 28b, 28c, 28d kann im Zickzack oder als Labyrinth gestaltet sein, um die Strecke des Wassers oder Dampfes W zu vergrößern und sicherzustellen, dass es verdampft oder dampfförmig bleibt, vor allem, wenn sie unterhalb des Heizelements 22 verläuft. Dies ist leicht herzustellen, da die Sohlenplatte 2 und die Deckelbaugruppe 12 mit einem Metallgussverfahren gefertigt werden.

Die Auflage der Sohlenplatte 2 in der Deckelbaugruppe 12, die die Verdampfungskammer bildet, kann gestuft sein, wie in Fig. 3 zu sehen, oder nicht, wie in Fig. 7 zu sehen, abhängig von der Gestaltung der Dampfverteilungskammern. Der große Vorteil einer Bügelvorrichtung mit einer Bügelsohle dieser Art ist es, dass kein dichter Verschluss in der oberen Platte der Dampfkammer wie bei den Bügeleisen nach dem Stand der Technik erforderlich ist.

Jede der Dampfverteilungskammern gilt für Dampfbügeleisen mit in die Vorrichtung eingebautem Wasserbehälter oder für Bügelstationen, bei denen die Dampferzeugung in einem separaten Boilerspeicher erfolgt. Beim Dampfbügeleisen muss das Heizelement ausreichend leistungsfähig sein, um das gesamte Wasser zu verdampfen, das in die Verdampfungskammer und in die Dampfverteilungskammern eintritt, und bei den Bügelstationen, um den gesamten Dampf dampfförmig zu halten, der in diese Kammern gelangt.

Eine erfindungsgemäße Dampfbügelvorrichtung, insbesondere eines Dampfbügeleisens oder einer Dampfbügelstation, die eine Bügelsohle 4, die Dampfaustrittsöffnungen 6 aufweist, und eine Verdampfungskammer 10 umfasst, die durch eine Sohlenplatte 2, die einen Teil der Bügelsohle 4 bildet, eine Seitenwand 13 und eine obere Platte 15 umgrenzt ist, und in die wahlweise zu verdampfende Flüssigkeit oder Dampf W über mindestens eine erste Einführungsöffnung 14a eingeführt wird; wobei die Seitenwand 13 in einem Stück mit der oberen Platte 15 ausgeführt ist und eine Deckelbaugruppe 12 bildet, und wobei sich der Umfang 13a der Seitenwand 13), der sich näher an der Bügelsohle 4 befindet, nach außerhalb der Verdampfungskammer 10 erstreckt und eine Krempe 20 bildet; zeichnet sich dadurch aus, dass die Bügelsohle 4 mit einer Sohlenabdeckung 24 verkleidet ist, die Dampfaustrittsmündungen 26 aufweist.

Indem die Bügelsohle 4 erfindungsgemäß mit einer Sohlenabdeckung 24 mit Dampfaustrittsmündungen 26 verkleidet ist, können diese direkt über die Sohlenplatte 2 mit der Verdampfungskammer 10 in Verbindung stehen.

### Bezugszeichen

- 4: Bügelsohle
- 2: Sohlenplatte
- 2a: Oberseite
- 6: Dampfaustrittsöffnung(en)
- 10: Verdampfungskammer
- 12: Deckelbaugruppe
- 13: Seitenwand
- 13a: Umfang
- 14a: erste Einführungsöffnung
- 14b: zweite Einführungsöffnung
- 15: obere Platte
- 17: Durchgangsloch
- 18: Innenwand
- 19: Schraubverbindung
- 21: Durchgangsöffnung
- 20: Krempe
- 22: Heizelement
- 24: Sohlenabdeckung
- 26: Dampfaustrittsöffnungen
- 28a: erste Dampfverteilungskammer
- 28b: zweite Dampfverteilungskammer
- 28c: dritte Dampfverteilungskammer
- 28d: vierte Dampfverteilungskammer
- 30: Auslass der Verdampfungskammer
- W: Verdampfungsflüssigkeit

## Patentansprüche

1. Dampfbügelvorrichtung, insbesondere eines Dampfbügeleisens oder einer Dampfbügelstation, die umfasst:
- eine Bügelsohle (4), die Dampfaustrittsöffnungen (6) aufweist, und
- eine Verdampfungskammer (10), begrenzt durch
- eine Sohlenplatte (2), die einen Teil der Bügelsohle (4) bildet,
- eine Seitenwand (13), und
- eine obere Platte (15),
und in die wahlweise Dampf und/oder Verdampfungsflüssigkeit (W) über mindestens eine erste Einführungsöffnung (14a) eingeführt werden können;
- wobei die Seitenwand (13) in einem Stück mit der oberen Platte (15) ausgeführt ist und eine Deckelbaugruppe (12) bildet,
- und wobei sich der Umfang (13a) der Seitenwand (13), der sich näher an der Bügelsohle (4) befindet, nach außerhalb der Verdampfungskammer (10) erstreckt und eine Krempe (20) bildet;
**dadurch gekennzeichnet,**
- **dass** die Bügelsohle (4) mit einer Sohlenabdeckung (24) verkleidet ist, die Dampfaustrittsmündungen (26) aufweist, und
- **dass** zwischen der Bügelsohle (4) und der Sohlenabdeckung (24) eine zweite Dampfverteilungskammer (28b) ausgebildet ist, die mit den Dampfaustrittsmündungen (26) und mit einer zweiten Einfüllöffnung (14b) verbunden ist.

2. Dampfbügelvorrichtung nach Anspruch 1,
**dadurch gekennzeichnet, dass**
die Krempe (20) sich nach außerhalb der Verdampfungskammer in der Ebene der Sohlenplatte (2) als Teil der Bügelsohle (4) erstreckt.

3. Dampfbügelvorrichtung nach Anspruch 1 oder 2,
**dadurch gekennzeichnet, dass**
die Sohlenplatte (2) so auf dem Umfang (13a) der Seitenwand (13) aufsitzt, dass sie die Verdampfungskammer (10) verschließt.

4. Dampfbügelvorrichtung nach einem der vorhergehenden Ansprüche 1 bis 3,
**dadurch gekennzeichnet, dass**
ein Heizelement (22) in der Deckelbaugruppe (12) angeordnet ist.

5. Dampfbügelvorrichtung nach einem oder mehreren der zuvor aufgeführten Ansprüche,
**dadurch gekennzeichnet, dass**
zwischen der Bügelsohle (4) und der Sohlenabdeckung (24) eine erste Dampfverteilungskammer (28a) ausgebildet ist, die mit den Dampfaustrittsmündungen (26) und der Verdampfungskammer (10) über Dampfaustrittsöffnungen (6) verbunden ist.

6. Dampfbügelvorrichtung nach einem oder mehreren der zuvor aufgeführten Ansprüche,
**dadurch gekennzeichnet, dass**
zwischen der Bügelsohle (4) und der Sohlenabdeckung (24) eine dritte Dampfverteilungskammer (28c) ausgebildet ist, die mit den Dampfaustrittsmündungen (26) und mit einem Auslass der Verdampfungskammer (30) verbunden ist.

7. Dampfbügelvorrichtung nach einem oder mehreren der zuvor aufgeführten Ansprüche,
**dadurch gekennzeichnet, dass**
die Dampfverteilungskammer (28a, 28b, 28c) zumindest teilweise unterhalb des Heizelements (22) verläuft.

8. Dampfbügelvorrichtung nach einem oder mehreren der zuvor aufgeführten Ansprüche,
**dadurch gekennzeichnet, dass**
die Dampfverteilungskammer (28a, 28b, 28c) zumindest teilweise in der Krempe (20) ausgebildet ist.

9. Dampfbügelvorrichtung nach einem oder mehreren der zuvor aufgeführten Ansprüche,
**dadurch gekennzeichnet, dass**
die Deckelbaugruppe (12) an der Sohlenplatte (2), insbesondere mittels einer Schraubverbindung (19), befestigt ist.

10. Dampfbügelvorrichtung nach Anspruch 9,
**dadurch gekennzeichnet, dass**
die Schraubverbindung (19) mindestens eine Schraube aufweist, die durch eine Durchgangsöffnung (21) in der Sohlenplatte (2) geht und in die Innenseite der Deckelbaugruppe (12) geschraubt ist, und/oder die Schraubverbindung (19) mindestens eine Schraube aufweist, die durch ein Durchgangsloch (17) in der oberen Platte (15) geht und in die Oberseite (2a) der Sohlenplatte (2) geschraubt ist.

11. Dampfbügelvorrichtung nach einem oder mehreren der zuvor aufgeführten Ansprüche,
**dadurch gekennzeichnet, dass**
die Seitenwand (13), die obere Platte (15) und die Krempe (20) einstückig mittels eines Aluminium-Spritzgussverfahrens ausgeführt sind und die Deckelbaugruppe (12) bilden.

12. Dampfbügelvorrichtung nach einem oder mehreren der zuvor aufgeführten Ansprüche, insbesondere eines Dampfbügeleisens oder einer Dampfbügelstation, die eine mit einem Heizelement (22) heizbare und mit einer Sohlenabdeckung (24), die Dampfaustrittsmündungen (26) aufweist, verkleidete Bügelsohle (4) umfasst, wobei zwischen der Bügelsohle (4) und der Sohlenabdeckung (24) eine vierte Dampfverteilungskammer (28d) ausgebildet ist, die mit den Dampfaustrittsmündungen (26) verbunden ist,
**dadurch gekennzeichnet, dass**
in die vierte Dampfverteilungskammer (28d) wahlweise Dampf und/oder Verdampfungsflüssigkeit (W) über mindestens die zweite Einführungsöffnung (14b) eingeführt werden können.

13. Dampfbügeleisen mit einer Bügelvorrichtung nach einem der vorhergehenden Ansprüche 1 bis 12.

14. Dampfbügelstation mit einer Bügelvorrichtung nach einem der Ansprüche 1 bis 12.

## Claims

1. Steam iron apparatus, in particular a steam iron or a steam iron station, which comprises:
- an iron soleplate (4), which has steam outlet openings (6), and
- an evaporation chamber (10), delimited by
- a soleplate wall (2), which forms part of the iron soleplate (4),
- a side wall (13), and
- an upper plate (15),
and into which optionally steam and/or evaporation fluid (W) can be introduced via at least one first introduction opening (14a);
- wherein the side wall (13) is embodied in one piece with the upper plate (15) and forms a cap assembly (12),
- and wherein the circumference (13a) of the side wall (13), which is located closer to the iron soleplate (4), extends outside the evaporation chamber (10) and forms a brim (20);
**characterised in that**
- the iron soleplate (4) is clad with a soleplate covering (24), which has steam outlet orifices (26), and
- between the iron soleplate (4) and the soleplate covering (24) a second steam distribution chamber (28b) is formed, which is connected to the steam outlet orifices (26) and to a second pouring-in opening (14b).

2. Steam iron apparatus according to claim 1,
**characterised in that**
the brim (20) extends towards the outside of the evaporation chamber in the plane of the soleplate (2) as part of the iron soleplate (4).

3. Steam iron apparatus according to claim 1 or 2,
**characterised in that**
the soleplate (2) sits on the circumference (13a) of the side wall (13) in such a manner that it closes off the evaporation chamber (10).

4. Steam iron apparatus according to one of the preceding claims 1 to 3,
**characterised in that**
a heating element (22) is arranged in the cap assembly (12).

5. Steam iron apparatus according to one or more of the previously specified claims,
**characterised in that**
a first steam distribution chamber (28a) is embodied between the iron soleplate (4) and the soleplate covering (24), which is connected to the steam outlet orifices (26) and the evaporation chamber (10) via steam outlet openings (6).

6. Steam iron apparatus according to one or more of the previously specified claims,
**characterised in that**
a third steam distribution chamber (28c) is embodied between the iron soleplate (4) and the soleplate covering (24), which is connected to the steam outlet orifices (26) and to an outlet of the evaporation chamber (30).

7. Steam iron apparatus according to one or more of the previously specified claims,
**characterised in that**
the steam distribution chamber (28a, 28b, 28c) runs at least partially below the heating element (22).

8. Steam iron apparatus according to one or more of the previously specified claims,
**characterised in that**
the steam distribution chamber (28a, 28b, 28c) is embodied at least partially in the brim (20).

9. Steam iron apparatus according to one or more of the previously specified claims,
**characterised in that**
the cap assembly (12) is fastened to the soleplate (2), in particular by means of a screw connection (19).

10. Steam iron apparatus according to claim 9,
**characterised in that**
the screw connection (19) has at least one screw, which passes through a through-opening (21) in the soleplate (2) and is screwed into the inner side of the cap assembly (12), and/or the screw connection (19) has at least one screw, which passes through a through-hole (17) in the upper plate (15) and is screwed into the upper side (2a) of the soleplate (2).

11. Steam iron apparatus according to one or more of the previously specified claims, **characterised in that**
the side wall (13), the upper plate (15) and the brim (20) are designed as one piece by means of an aluminium injection-moulding method and form the cap assembly (12).

12. Steam iron apparatus according to one or more of the previously specified claims, in particular a steam iron or a steam iron station, which comprises iron soleplate (4) which can be heated by a heating element (22) and is clad with a soleplate covering (24), which has steam outlet orifices (26), wherein a fourth steam distribution chamber (28d) is embodied between the iron soleplate (4) and the soleplate covering (24), which is connected to the steam outlet orifices (26),
**characterised in that**
steam and/or evaporation fluid (W) can be optionally introduced into the fourth steam distribution chamber (28d) via at least the second introduction opening (14b).

13. Steam iron with an iron apparatus according to one of the preceding claims 1 to 12.

14. Steam iron station with an iron apparatus according to one of claims 1 to 12.

## Revendications

1. Dispositif de repassage à vapeur, en particulier fer à repasser à vapeur ou centrale de repassage à vapeur, qui englobe :
- une semelle de repassage (4), qui présente des orifices de sortie de vapeur (6), et
- une chambre de vaporisation (10), limitée par
- une plaque de semelle (2), qui constitue une partie de la semelle de repassage (4), une paroi latérale (13), et
- une plaque supérieure (15),
et dans laquelle de la vapeur et/ou du fluide de vaporisation (W) peuvent être introduits au choix via au moins un premier orifice d'introduction (14a) ;
- dans lequel la paroi latérale (13) est exécutée en une pièce avec la plaque supérieure (15) et constitue un module de couvercle (12),
- et dans lequel le périmètre (13a) de la paroi latérale (13) se trouvant plus près de la semelle de repassage (4) s'étend en dehors de la chambre de vaporisation (10) et constitue un bord (20) ;
**caractérisé en ce que,**
- la semelle de repassage (4) est revêtue d'un revêtement de semelle (24) qui présente des bouches de sortie de vapeur (26), et
- **entre** la semelle de repassage (4) et le revêtement de semelle (24) une deuxième chambre de répartition de vapeur (28b) est constituée, laquelle est reliée aux bouches de sortie de vapeur (26) et à un deuxième orifice de remplissage (14b).

2. Dispositif de repassage à vapeur selon la revendication 1, **caractérisé en ce que** le bord (20) s'étend à l'extérieur de la chambre de vaporisation dans le plan de la plaque de semelle (2) sous forme de partie de la semelle de repassage (4).

3. Dispositif de repassage à vapeur selon la revendication 1 ou 2, **caractérisé en ce que** la plaque de semelle (2) repose de telle manière sur le périmètre (13a) de la paroi latérale (13) qu'elle obture la chambre de vaporisation (10).

4. Dispositif de repassage à vapeur selon l'une des revendications 1 à 3, **caractérisé en ce qu'un** élément chauffant (22) est disposé dans le module de couvercle (12).

5. Dispositif de repassage à vapeur selon une ou plusieurs des revendications précédentes, **caractérisé en ce qu'une** première chambre de répartition de vapeur (28a) est constituée entre la semelle de repassage (4) et le revêtement de semelle (24), laquelle est reliée aux bouches de sortie de vapeur (26) et à la chambre de vaporisation (10) via des orifices de sortie de vapeur (6).

6. Dispositif de repassage à vapeur selon une ou plusieurs des revendications précédentes, **caractérisé en ce qu'une** troisième chambre de répartition de vapeur (28c) est constituée entre la semelle de repassage (4) et le revêtement de semelle (24), laquelle est reliée aux bouches de sortie de vapeur (26) et à une sortie de la chambre de vaporisation (30).

7. Dispositif de repassage à vapeur selon une ou plusieurs des revendications précédentes, **caractérisé en ce que** la chambre de répartition de vapeur (28a, 28b, 28c) s'étend au moins en partie sous l'élément chauffant (22).

8. Dispositif de repassage à vapeur selon une ou plusieurs des revendications précédentes, **caractérisé en ce que** la chambre de répartition de vapeur (28a, 28b, 28c) est au moins en partie constituée dans le bord (20).

9. Dispositif de repassage à vapeur selon une ou plusieurs des revendications précédentes, **caractérisé en ce que** le module de couvercle (12) est fixé à la plaque de semelle (2), en particulier au moyen d'une liaison vissée (19).

10. Dispositif de repassage à vapeur selon la revendication 9, **caractérisé en ce que** la liaison vissée (19) présente au moins une vis traversant un orifice de passage (21) dans la plaque de semelle (2) et vissée dans le côté intérieur du module de couvercle (12), et/ou la liaison vissée (19) présente au moins une vis traversant un trou de passage (17) dans la plaque supérieure (15) et vissée dans le côté supérieur (2a) de la plaque de semelle (2).

11. Dispositif de repassage à vapeur selon une ou plusieurs des revendications précédentes, **caractérisé en ce que** la paroi latérale (13), la plaque supérieure (15) et le bord (20) sont exécutés en une seule pièce au moyen d'un procédé de moulage par injection d'aluminium et constituent le module de couvercle (12).

12. Dispositif de repassage à vapeur selon une ou plusieurs des revendications précédentes, en particulier un fer à repasser à vapeur ou une centrale de repassage à vapeur, qui présente une semelle de repassage (4) chauffable avec un élément chauffant (22) et revêtue d'un revêtement de semelle (24) présentant des bouches de sortie de vapeur (26), dans lequel une quatrième chambre de répartition de vapeur (28d) est constituée entre la semelle de repassage (4) et le revêtement de semelle (24), laquelle est reliée aux bouches de sortie de vapeur (26), **caractérisé en ce que** dans la quatrième chambre de répartition de vapeur (28d) de la vapeur et/ou du fluide de vaporisation (W) peuvent être introduits au choix au moins via le deuxième orifice d'introduction (14b).

13. Fer à repasser à vapeur avec un dispositif de repassage selon l'une des revendications précédentes 1 à 12.

14. Centrale de repassage à vapeur avec un dispositif de repassage selon l'une des revendications 1 à 12.
